# EUROPÄISCHE PATENTANMELDUNG

(11) **EP 4 617 442 A1**
(43) Veröffentlichungstag der Anmeldung: **17.09.2025**
(21) Anmeldenummer: 25163252.7
(22) Anmeldetag: 12.03.2025
(51) Int. Cl.: E04B 1/348

(54) **BAUKONSTRUKTIONSMODUL FÜR EIN MODULARES GEBÄUDE, MODULARE WOHNEINHEIT UND MODULARES GEBÄUDE**

(30) Priorität: 12.03.2024 DE 102024107053
(71) Anmelder: WMM Innovation AG, 6645 Brione sopra Minusio (CH)
(72) Erfinder: Waltl, Tobias, 87719 Mindelheim (DE)
(74) Vertreter: Keller Schneider Patentanwaltsgesellschaft mbH

(57) **Zusammenfassung**

Die Erfindung betrifft ein Baukonstruktionsmodul (100), für ein modulares Gebäude (200), insbesondere Ziegelgebäude (200a), wobei das Baukonstruktionsmodul (100) Folgendes aufweist: eine Beton-Bodenplatte (110) mit Aufhängeelementen (111); und vier paarweise gegenüberliegende aus Ziegeln (121) ausgebildete Wände (120), die auf der Beton-Bodenplatte (110) angeordnet sind und sich von der Beton-Bodenplatte (110) vertikal nach oben erstrecken, wobei das Baukonstruktionsmodul (100) einen Ringanker (130) aufweist, der an einem oberen Bereich (123) der vier Wände (120) angeordnet ist und die vier Wände (120), insbesondere durchgehend, verbindet, und wobei das Baukonstruktionsmodul (100) mit den vier Wänden (120) und dem Ringanker (130) an den Aufhängeelementen (111) anhebbar ausgebildet ist. Dabei ist der Betonringanker (130) modular mehrstückig aus vier miteinander verbundenen und zusammengesetzten Teilen ausgebildet, wobei die Teile als zwei Längselemente (131) und zwei Querelemente (132) ausgebildet sind.

Ferner betrifft die Erfindung eine modulare Wohneinheit (210, 220, 230) für ein modulares Gebäude (200) und ein modulares Gebäude (200).

## Beschreibung

### Technisches Gebiet

Die Erfindung betrifft ein Baukonstruktionsmodul für ein modulares Gebäude, insbesondere Ziegelgebäude. Ferner betrifft die Erfindung eine modulare Wohneinheit für ein modulares Gebäude. Weiterhin betrifft die Erfindung ein modulares Gebäude, insbesondere Ziegelgebäude.

### Stand der Technik

Im Stand der Technik sind bereits Versuche unternommen worden, durch Entwerfen geeigneter Module das Errichten eines modularen Gebäudes zu ermöglichen.

Beispielsweise ist aus der DE 197 36 670 A1 ein Fertighaus bekannt, das aus mehreren plattenartigen Fertigelementen aus Beton oder Ziegeln besteht. Dabei ist bei dem Fertighaus als unterste Bodenplatte ein statisch tragendes Fertigelement aus Beton vorgesehen, dessen in das Innere des Hauses weisende Oberseite in glattem Sichtbeton ausgebildet ist. Somit wird als unterste Bodenplatte eine nicht auf herkömmliche Weise in Ortsbeton gegossene Bodenplatte, sondern ein Fertigelement verwendet, das vorgefertigt werden kann. In der DE 197 36 670 A1 werden somit Wand- oder Boden-Fertigelemente als Module verwendet. Auf die Wandelemente wird dann ein ebenfalls aus einer Betonplatte gebildetes Dachelement direkt aufgesetzt.

Die Lehre der DE 10 2008 023 304 A geht den Modulgedanken einen Schritt weiter. Aus der DE 10 2008 023 304 A ist ein aus Containerzellen ausgebildetes modulares Containergebäude bekannt. Dabei sind die einzelnen Baumodule hier einzelne Containerzellen, die als industriell vorgefertigte kreissektorförmige Module ausgebildet sind. Das modulare Gebäude der DE 10 2008 023 304 A ist bis zu dreistöckig ausgebildet.

Die aus dem Stand der Technik bekannten Lösungen weisen jedoch entweder keine ausreichende Modulfunktionalität oder keine ausreichende Qualität auf, die ein möglichst weitgehend modulares Vorfertigen eines hochwertigen, insbesondere mehrstöckigen, modularen Gebäudes ermöglichen würden.

### Darstellung der Erfindung

Der Erfindung liegt daher die Aufgabe zu Grunde, ein Baukonstruktionsmodul für ein modulares Gebäude anzugeben, das die Nachteile des Standes der Technik ausräumt. Weiterhin ist es Aufgabe der Erfindung, eine modulare Wohneinheit für ein modulares Gebäude und ein modulares Gebäude anzugeben, die ebenfalls die Nachteile des Standes der Technik ausräumen.

Diese Aufgaben werden durch die Gegenstände der unabhängigen Ansprüche gelöst. Weitere mögliche Ausgestaltungen der Erfindung sind insbesondere in den abhängigen Ansprüchen angegeben.

Die erfindungsgemäße Lösung besteht insbesondere darin, ein Baukonstruktionsmodul für ein modulares Gebäude, insbesondere Ziegelgebäude, anzugeben.

Das Baukonstruktionsmodul weist eine Beton-Bodenplatte mit Aufhängeelementen auf. Weiterhin weist das Baukonstruktionsmodul vier paarweise gegenüberliegende, aus Ziegeln ausgebildete Wände auf. Die Wände sind insbesondere auf der Beton-Bodenplatte angeordnet und erstrecken sich von der Beton-Bodenplatte vertikal nach oben.

Erfindungsgemäß ist vorgesehen, dass das Baukonstruktionsmodul einen Ringanker aufweist. Der Ringanker ist insbesondere an einem oberen Bereich der vier Wände angeordnet und verbindet die vier Wände insbesondere durchgehend miteinander. Weiterhin ist das Baukonstruktionsmodul gemeinsam mit den vier Wänden und dem Ringanker an den Aufhängeelementen anhebbar ausgebildet. Erfindungsgemäß ist weiterhin vorgesehen, dass der Betonringanker modular mehrstückig aus insbesondere vier miteinander verbundenen und zusammengesetzten Teilen ausgebildet ist. Dabei sind die Teile insbesondere als zwei Längselemente und zwei Querelemente ausgebildet. Längselemente verlaufen entlang der Längsrichtung des Baukonstruktionsmoduls bzw. der Bodenplatte. Querelemente verlaufen entlang der Querrichtung des Baukonstruktionsmoduls bzw. der Bodenplatte.

Das Baukonstruktionsmodul ist insbesondere als ein modularer Teil beispielsweise einer modularen Wohneinheit eines modularen Gebäudes ausgebildet. Die Baukonstruktionsmodule sind als Module vorfertigbar ausgebildet. Das Baukonstruktionsmodul ist als Modul anhebbar, insbesondere mittels der Aufhängeelemente anhebbar, ausgebildet. Die Aufhängeelemente dienen somit zum Anheben des gesamten Baukonstruktionsmoduls. Dabei wird unter Anheben ein freischwebendes oder mitschwebendes Heben des Baukonstruktionsmoduls zumindest in vertikaler Richtung verstanden. Das Anheben dient beispielsweise zum Verladen des Baukonstruktionsmoduls. Bei einem zum Anheben verwendeten Hebezeug handelt es sich allgemein um ein Gerät zum Heben und Bewegen von Lasten. Dabei wird die Last nicht fest geführt, sondern vorzugsweise freischwebend oder mitschwebend gehoben. Insbesondere kann es sich bei dem Hebezeug um einen Kran handeln.

Beispielsweise weist die Beton-Bodenplatte an den Aufhängeelementen wenigstens einen, vorzugsweise mehrere Aufhängebereiche auf. An den Aufhängebereichen liegt das Aufhängeelement derart frei, dass ein Hebezeug an dem Aufhängeelement befestigbar ist.

Besonders bevorzugt sind mindestens zwei Aufhängeelemente zum Anheben des Baukonstruktionsmoduls in der Beton-Bodenplatte angeordnet. Es können jedoch auch mehr, beispielsweise vier oder sechs, Aufhängeelemente angeordnet sein. Die Aufhängeelemente sind vorzugsweise horizontal in der Beton-Bodenplatte ausgebildet, wobei die Aufhängeelemente vorzugsweise in die Beton-Bodenplatte eingegossen, insbesondere einbetoniert, sind. Alternativ hierzu können diese auch in die Beton-Bodenplatte eingeschoben sein.

Weiterhin vorzugsweise sind die Aufhängeelemente zumindest im Wesentlichen vollständig innerhalb der Beton-Bodenplatte angeordnet. Insbesondere sind die Aufhängeelemente abgesehen von freiliegenden Bereichen an den Aufhängebereichen vollständig von dem Material der Beton-Bodenplatte umgeben. Bei den freiliegenden Bereichen kann es sich dann insbesondere um eine Aussparung in der Beton-Bodenplatte handeln.

Die freiliegenden Bereiche der Aufhängeelemente an den Aufhängebereichen können an dem Hebezeug befestigt werden, so dass es möglich ist, das gesamte Baukonstruktionsmodul anzuheben.

Beispielsweise ist jedem Aufhängeelement mindestens ein Aufhängebereich zugeordnet. Einem Aufhängeelement können auch mehrere Aufhängebereiche zugeordnet sein, wobei diese dann an voneinander beabstandeten Stellen ausgebildet sind. So ist es möglich, auch mit einem einzigen Aufhängeelement mehrere Ankerpunkte für das Hebezeug zu schaffen.

Besonders bevorzugt sind zwei Aufhängeelemente an gegenüberliegenden Längsseiten der Beton-Bodenplatte angeordnet. Vorzugsweise weist jeder der beiden Aufhängeelemente eine Vielzahl von, beispielsweise drei, Aufhängebereiche auf.

Vorzugsweise ist zumindest eines der Aufhängeelemente als Stab ausgebildet und weist vorzugsweise eine Länge von mindestens 50 cm, besonders bevorzugt von mindestens 200 cm auf. Beispielsweise weist der Stab einen Durchmesser zwischen 5 cm und 12 cm, besonders bevorzugt zwischen 6 cm und 10 cm auf. Weiterhin bevorzugt erstreckt sich der Stab parallel zu einer Seite, insbesondere Längsseite der Beton-Bodenplatte.

Bei dem modularen Gebäude handelt es sich insbesondere um ein Gebäude, das zumindest im Wesentlichen, vorzugsweise vollständig, aus vorproduzierten Bauelementen, auch als Module bezeichnet, zusammengesetzt wird. Dabei ist das Baukonstruktionsmodul eines dieser Module. Die Module werden in einer Fabrik oder einem Produktionszentrum hergestellt und dann zur Baustelle transportiert, wo sie zu einem fertigen Gebäude montiert werden.

Als ein Ziegelgebäude wird ein Gebäude verstanden, bei dem zumindest einige der Wände, vorzugsweise alle Wände aus Ziegeln, also aus einem Ziegelverband bzw. Ziegelmauerwerk, ausgebildet sind. Ziegelmauerwerke sind schadstofffrei und schaffen ein gutes Raumklima. Insbesondere besitzen Ziegel im Gegensatz zu anderen Baustoffen, wie Holz, Stahl oder Beton, sehr gute physikalische Eigenschaften zur Wärmespeicherung. Daher kann ein Ziegelbau dabei helfen, das Raumklima ganzjährig zu regulieren und gleichzeitig Energie zu sparen. Gemauerte Gebäude gelten insgesamt als hochwertiger als solche mit beispielsweise Containerwänden oder Betonmauern. So kann das Ziegelmauerwerk eine geeignete Basis für ein hochwertiges Gebäude schaffen.

Die Beton-Bodenplatte ist vorzugsweise einstückig ausgebildet. Weiterhin vorzugsweise ist die Beton-Bodenplatte aus Stahlbeton ausgebildet. Die Beton-Bodenplatte erstreckt sich in einer horizontalen Ebene. Die Beton-Bodenplatte bildet im verbauten Zustand insbesondere den Übergang zwischen Bauwerk und Boden oder zwischen zwei Stockwerken des Bauwerks. Vorzugsweise ist die Beton-Bodenplatte rechteckig ausgebildet. Insbesondere weist die Beton-Bodenplatte zwei Längsseiten und zwei Querseiten auf.

Wände sind allgemein vertikale, flächige Bauelemente, die sich von der Beton-Bodenplatte vertikal nach oben erstrecken. Die Ausdehnung der Wände ist in der Länge und Höhe sehr viel größer als in der Tiefe. Bei den Wänden kann es sich auf das Baukonstruktionsmodul bezogen um Randwände oder Innenwände handeln. Vorzugsweise handelt es sich um Randwände, die sich entlang der Seiten des Baukonstruktionsmoduls erstrecken. Im Falle einer rechteckigen Beton-Bodenplatte erstrecken sich entsprechend 2 längsseitige Randwände an den Längsseiten und zwei querseitige Randwände an den Querseiten der Beton-Bodenplatte.

Bei den Randwänden kann es sich bezogen auf das modulare Gebäude um prädestinierte Innenwände oder prädestinierte Außenwände handeln. Prädestinierte Außenwände sind diejenigen Wände, die beim fertigen modularen Gebäude das Gebäudeinnere vom Gebäudeäußeren trennen.

Vorzugsweise greifen jeweils zwei aneinandergrenzende Wände im Ziegelverband ineinander. Mit anderen Worten sind dann die Ecken des Baukonstruktionsmoduls so ausgebildet, dass die Ziegelschichten der beiden Wände abwechselnd bis zur Außenkante verlaufen. Somit sind die beiden Wände miteinander verzahnt. Hierdurch kann eine besonders hohe Stabilität der Wände erreicht werden. Liegt eine rechteckige Beton-Bodenplatte vor, sind vorzugsweise alle vier Ecken mittels entsprechend verzahnten Wänden ausgebildet. Das Verzahnen der Wände bringt insbesondere beim Transport der Baukonstruktionsmodule Vorteile, da hierdurch verhindert werden kann, dass eine Wand vom Transportfahrzeug kippt.

Da der Ringanker die vier Wände miteinander verbindet, kann er die Stabilität der Struktur weiter verbessern. Der Ringanker verläuft hierbei vorzugsweise entlang eines von den vier Wänden ausgebildeten Umfangs entlang. Somit wird durch den Ringanker ein besonders stabiles Baukonstruktionsmodul erhalten. Dies ermöglicht das Aufbauen besonders stabiler, insbesondere mehrstöckiger, modularer Gebäude. Beispielsweise kann das modulare Gebäude mindestens 3-7 Stockwerke hoch ausgebildet sein. Auch beim Transport der Baukonstruktionsmodule wirkt sich der Ringanker stabilisierend aus.

Bei vier paarweise gegenüberliegenden Wänden bedeutet dies, dass der Ringanker als rechteckiger Ring mit ebenfalls vier Seiten ausgebildet ist. Der Ringanker ist insbesondere nicht plattenförmig ausgebildet. Der Ringanker weist insbesondere zwei Längselemente und zwei Querelemente auf. Dabei sind vorzugsweise entsprechend die Längselemente gegenüberliegend und die Querelemente gegenüberliegend angeordnet.

Der Ringanker sorgt somit einerseits dafür, dass das Baukonstruktionsmodul besonders belastbar ist und beispielsweise höheren Windbelastungen, Erdbeben oder auch anderen äußeren Einwirkungen standhalten kann. Andererseits führt der Ringanker dazu, dass mehrstöckige modulare Gebäude gebaut werden können.

Das Bereitstellen des Baukonstruktionsmoduls erfolgt vorzugsweise nicht am Bauort, sondern in einer eigens hierzu ausgebildeten Fabrik. In einer solchen Fabrik ist eine Fließbandherstellung besonders gut und witterungsgeschützt umsetzbar. So kann eine Fabrik mehrere Bauorte beliefern. Dabei werden Baukonstruktionsmodule vorgefertigt, die zumindest die Beton-Bodenplatte, die vier Wände und den Ringanker aufweisen. Der Ringanker wird somit nicht am Bauort beim Bau des modularen Gebäudes, sondern vorab bereits bei der Konstruktion des Baukonstruktionsmoduls ausgebildet. Vorzugsweise werden die Baukonstruktionsmodule in der Fabrik zudem, insbesondere vollständig, ausgestattet ausgebildet und dann verladen und zum Verwendungsort transportiert. Der Transport kann mittels LKW erfolgen. Zur Verladung werden die Aufhängeelemente der Baukonstruktionsmodule verwendet.

Gemäß einer vorteilhaften Weiterbildung der Erfindung ist der Ringanker aus Beton, insbesondere aus Stahlbeton, ausgebildet.

Hierdurch kann der Ringanker dem Baukonstruktionsmodul eine besonders hohe Stabilität verleihen. Durch die Ausbildung aus Stahlbeton ist der Ringanker auch besonders dazu geeignet, die Struktur widerstandsfähiger gegen seitliche Belastungen zu machen.

Bei einer vorteilhaften Weiterbildung der Erfindung weist der Ringanker eine Breite zwischen 15 und 50 cm auf. Die Breite ist hierbei eine Dimension in Richtung der Wandbreite der Wände an denen der Ringanker angeordnet ist.

Vorzugsweise entspricht die Breite des Ringankers zumindest im Wesentlichen der Breite der unter dem Ringanker angeordneten Wand. Besonders bevorzugt weist der Ringanker zumindest im Wesentlichen eine Breite von 17,5 oder 30,5 cm auf.

Weiterhin vorzugsweise weist der Ringanker an unterschiedlichen Seiten unterschiedliche Breiten auf. Vorzugsweise ist die Breite an mindestens einer Seite, insbesondere einer prädestinierten Außenseite, breiter als die Breiten an den anderen Seiten. Das bedeutet, dass die Einzelelemente, also Längselemente und Querelemente, voneinander verschiedene Breiten aufweisen.

Beispielsweise kann der Ringanker an der breiten Seite eine Breite von 30,5 cm und an den schmaleren Seiten eine Breite von 17,5 cm aufweisen.

Bei einer vorteilhaften Weiterbildung des Baukonstruktionsmoduls ist der Ringanker rechteckig umlaufend, insbesondere rechteckig geschlossen umlaufend, ausgebildet.

Der Ringanker weist somit zwei gegenüberliegende Längselemente und zwei gegenüberliegende Querelemente auf, die an ihren Enden derart miteinander verbunden sind, dass sich ein rechteckig umlaufender Ringanker ausbildet.

Gemäß einer vorteilhaften Weiterbildung der Erfindung ist an dem Ringanker ein Dämmelement angeordnet, wobei das Dämmelement vorzugsweise eine Breite von mindestens 10 cm, besonders bevorzugt mindestens 12 cm, aufweist.

Dabei ist das Dämmelement vorzugsweise an einer Seite, also beispielsweise an dem Längselement oder dem Querelement, in Breitenrichtung angeordnet. Das Dämmelement erstreckt sich also flächig parallel zu der zugehörigen Seite bzw. dem zugehörigen Längselement oder Querelement. Das Dämmelement ist vorzugsweise aus Polystyrol, insbesondere expandiertem Polystyrol (EPS) ausgebildet.

Bei einer vorteilhaften Weiterbildung der Erfindung ist die Beton-Bodenplatte wannenförmig mit einem vertikal nach oben vorstehenden Randbereich ausgebildet. Dabei ist der Randbereich vorzugsweise an einem unteren Bereich der vier Wände angeordnet. Weiterhin verbindet der Randbereich vorzugsweise die vier Wände durchgehend.

Der Randbereich hat vorzugsweise eine Höhe von 20 cm - 30 cm, besonders bevorzugt eine Höhe von etwa 25 cm.

Der Randbereich erhöht die Stabilität der Beton-Bodenplatte, so dass die Beton-Bodenplatte insgesamt dünner ausgebildet werden kann. Beispielsweise kann die Beton-Bodenplatte auf eine Dicke unter 25 cm, vorzugsweise unter 20 cm, und besonders bevorzugt auf etwa 16 cm verringert werden. Bei einer rechteckig ausgebildeten Beton-Bodenplatte besteht der Randbereich aus vier Randbereichselementen. Beispielsweise besteht der Randbereich aus zwei Randbereichs-Längselementen und zwei Randbereichs-Querelementen. Der Randbereich kann somit einen ähnlichen Aufbau wie der Ringanker aufweisen. Grundsätzlich könnte der Randbereich auch als unterer Ringanker verstanden werden.

Der Randbereich ist einstückig mit der restlichen Beton-Bodenplatte ausgebildet. Beispielsweise wird die Beton-Bodenplatte gemeinsam mit dem Randbereich gegossen.

Der Randbereich kann unterschiedliche Breiten aufweisen. Beispielsweise weist der Randbereich eine Breite zwischen 15 cm und 35 cm auf. Besonders bevorzugt weist der Randbereich an unterschiedlichen Seiten unterschiedliche Breiten auf. Vorzugsweise ist die Breite an mindestens einer Seite, insbesondere einer prädestinierten Außenseite, breiter als die Breiten an den anderen Seiten.

Beispielsweise kann der Randbereich an den breiten Seiten eine Breite von 30,5 cm und an den schmalen Seiten eine Breite von 17,5 cm aufweisen.

Ferner kann an dem Randbereich ein Dämmelement angeordnet sein. Dabei kann das Dämmelement vorzugsweise eine Breite von mindestens 10 cm, besonders bevorzugt mindestens 12 cm aufweisen. Bei dem Dämmelement gelten entsprechend die bereits zu dem Dämmelement an dem Ringanker gemachten Ausführungen.

Unabhängig davon sind die Breiten des Ringankers und die Breiten des Randbereichs zumindest im Wesentlichen symmetrisch ausgebildet. Das bedeutet, dass der Ringanker und der Randbereich an den gleichen Seiten zumindest im Wesentlichen die gleiche Breite aufweisen.

Unabhängig davon handelt es sich bei der Beton-Bodenplatte vorzugsweise um Stahlbeton. Besonders bevorzugt handelt es sich bei dem für die Beton-Bodenplatte verwendeten Beton um wasserundurchlässigen Beton. Beispielsweise handelt es sich bei dem wasserundurchlässigen Beton insbesondere um WU-Beton, der gemäß DIN 1045-2:2008-08 und DIN EN 206 (2017-01) als "Beton mit hohem Wassereindringwiderstand" bezeichnet wird. So kann das Baukonstruktionsmodul wirkungsvoll vor Wassereintritt geschützt werden. Auch bildet das Baukonstruktionsmodul so eine Wanne aus. Bei Wasserschäden bleibt der Schaden somit auf das einzelne Baukonstruktionsmodul begrenzt.

Vorzugsweise sind also in der Beton-Bodenplatte Bewehrungen ausgebildet. Allgemein sorgen die Bewehrungen für eine höhere Tragfähigkeit. In der Nähe der Aufhängeelemente sorgen die Bewehrungen außerdem für eine gute Kraftverteilung. Bei dem Stahl kann es sich insbesondere um einen hochwertigen Stahl, insbesondere Edelstahl, vorzugsweise um einen Stahl in der Güte S533 handeln.

Bei einer vorteilhaften Weiterbildung der Erfindung begrenzen der Randbereich und der Ringanker die Wände vertikal.

Das bedeutet, dass die Wände vertikal von dem Randbereich und dem Ringanker eingeschlossen sind. Dabei befindet sich der Randbereich unter den Wänden und der Ringanker über den Wänden. Bei den Wänden handelt es sich um die mit Ziegeln ausgebildeten Wände.

Besonders bevorzugt weist der Randbereich und der Ringanker zumindest im Wesentlichen die gleiche Höhe auf. Bei der Höhe handelt es sich um die Höhenrichtung orthogonal zur Beton-Bodenplatte. Beispielsweise ist die Höhe des Randbereichs und/oder des Ringankers 20 cm - 30 cm. Als zumindest im Wesentlichen die gleiche Höhe wird eine Abweichung von weniger als 10 % verstanden.

Erfindungsgemäß ist der Beton-Ringanker mehrstückig ausgebildet.

Das bedeutet, dass der Beton-Ringanker nicht einstückig, also aus einem einzigen Stück ausgebildet ist, sondern aus mehreren miteinander verbundenen und zusammengesetzten Teilen ausgebildet ist. Der Beton-Ringanker ist also selbst modular ausgebildet bzw. zusammengesetzt. Im Einzelnen ist der Beton-Ringanker vorzugsweise aus vier Hauptelementen bzw. Einzelelementen ausgebildet. Dabei handelt es sich bei den Einzelelementen vorzugsweise um zwei Längselemente und vorzugsweise um zwei Querelemente.

Unabhängig davon werden die Einzelelemente an ihren Enden, also den Ecken verbunden ausgebildet. Beispielsweise sind die Einzelelemente hierbei an den Ecken formschlüssig verbunden ausgebildet. Die Einzelelemente weisen also an ihren Enden Verbindungsbereiche auf, die komplementär zueinander ausgebildet sind. Beispielsweise können an den Längselementen Aussparungen ausgebildet sein. Die Querelemente weisen dann vorzugsweise komplementär hierzu gebildete Aussparungen auf. Weiterhin vorzugsweise können an den Aussparungen Verbindungselemente ausgebildet sein.

Vorzugsweise können an den Aussparungen vorstehende Elemente, beispielsweise Dornen, und/oder aufnehmende Elemente, beispielsweise Hüllrohre, ausgebildet sein. Dabei erstrecken sich die vorstehenden Elemente vorzugsweise in Höhenrichtung. Die vorstehenden Elemente erstrecken sich also senkrecht von dem jeweiligen Einzelelement.

Bei einer besonders bevorzugten Ausführungsform sind an den Längselementen bzw. den Aussparungen der Längselemente, vorstehende Elemente, vorzugsweise Dornen, ausgebildet. An den Querelementen bzw. deren Aussparung sind entsprechend aufnehmende Elemente, vorzugsweise Hüllrohre, angeordnet. So können die Querelemente auf die Längselemente gesetzt werden. Weiterhin ist es möglich, in die aufnehmenden Elemente, hier Hüllrohre, Beton zu gießen, um so die Längselemente und die Querelemente auch stoffschlüssig miteinander zu verbinden. Dabei werden dann die Querelemente auf die Längselemente gesetzt und von oben Beton in die aufnehmenden Elemente der Querelemente gegossen. Die aufnehmenden Elemente erstrecken sich dann in Höhenrichtung vollständig durch die Querelemente hindurch.

So sind die Verbindungsstellen der Einzelelemente besonders bevorzugt formschlüssig, kraftschlüssig und stoffschlüssig miteinander verbunden.

Der Vorteil von Einzelelementen liegt insbesondere darin, dass diese einfach vorfertigbar sind. So lässt sich ein modulares Herstellen der Baukonstruktionsmodule weiter vereinfachen. Beispielsweise werden die Einzelelemente getrennt aus Beton, insbesondere Stahlbeton, gegossen ausgebildet.

Bei dem beschriebenen mehrstückigen Ringanker, insbesondere Beton-Ringanker, handelt es sich um einen eigenen erfinderischen Gegenstand. Das bedeutet, dass dieser unabhängig von dem Baukonstruktionsmodul auf einem erfinderischen Gedanken beruht. Bei dem mehrstückigen Ringanker handelt es sich demnach gemäß einem ersten Aspekt um einen mehrstückigen Ringanker für ein Baukonstruktionsmodul, dadurch gekennzeichnet, dass der Ringanker aus mehreren vorfertigbaren Einzelelementen, insbesondere Querelementen und Längselementen ausgebildet ist.

Dabei sind sämtliche vorab zum Ringanker beschriebenen Einzelheiten auch auf den mehrstückigen Ringanker als eigenen Gegenstand übertragbar. Das bedeutet im Einzelnen, anhand eines Beton-Ringankers, dass gemäß einem zweiten Aspekt ein mehrstückiger Ringanker gemäß Aspekt 1 angegeben ist, der dadurch gekennzeichnet ist, dass der mehrstückige Ringanker als Beton-Ringanker ausgebildet ist.

Dies ist entsprechend für die vorab beschriebenen Merkmale des Ringankers, die grundsätzlich alleine stehen können, fortführbar.

Ferner wird die Aufgabe mittels einer modularen Wohneinheit für ein modulares Gebäude aus mindestens einem, vorzugsweise einer Vielzahl von, insbesondere anhebbaren, Baukonstruktionsmodulen gelöst. Dabei kann es sich bei den anhebbaren Baukonstruktionsmodulen um eines der vorab beschriebenen Baukonstruktionsmodule handeln. Allerdings muss es sich nicht um eines der vorab beschriebenen Baukonstruktionsmodule handeln, so dass sich ein eigenständiger erfinderischer Gegenstand dahingehend ergibt, dass die modulare Wohneinheit zur Warmwasserversorgung einen Wasserkreislauf aufweist, wobei der Warmwasserkreislauf abgekapselt ausgebildet und zum Umfassen von weniger als 3 Liter Wasser ausgebildet ist.

Die modulare Wohneinheit besteht also aus mindestens einem, vorzugsweise einer Vielzahl von Baukonstruktionsmodulen. Dabei entspricht die modulare Wohneinheit vorzugsweise einer Wohnung oder einer vergleichbaren Zusammenfassung von vorzugsweise mehreren Räumen, die vorzugsweise insbesondere in sich abgeschlossen und von anderen modularen Wohneinheiten des modularen Gebäudes baulich getrennt ausgebildet ist.

Als ein abgekapselter Warmwasserkreislauf wird ein solcher Warmwasserkreislauf verstanden, bei dem das Warmwasser in einem geschlossenen Kreislauf mit einer, insbesondere genau einer, im Kreislauf angeordneten Heizeinrichtung zirkuliert. Das Warmwasser verbleibt somit innerhalb der modularen Wohneinheit. Der Kreislauf wird nur mit Kaltwasser aufgefüllt. Im Gegensatz hierzu würde bei einem nicht abgekapselten Warmwasserkreislauf ständig frisches Wasser zugeführt und erhitztes Wasser durch Leitungen abgeführt werden.

Der Warmwasserkreislauf ist zum Umfassen von maximal 3 Litern Wasser ausgebildet ist und führt somit nicht mehr als 3 Liter. Mit anderen Worten sind die die modulare Wohneinheit ausbildenden Baukonstruktionsmodule insgesamt mit Warmwasser-Leitungen für einen Warmwasserkreislauf ausgestattet, deren Gesamtvolumen kleiner gleich 3 Liter ausgebildet ist.

Dabei werden die Baukonstruktionsmodule auch direkt in der Fabrik mit den Leitungen des Warmwasserkreislaufes ausgebildet.

Die Abkapselung der Warmwasserkreisläufe hat den Vorteil, dass beim Vorkommen von Legionellen in der Wohneinheit, die anderen im modularen Gebäude befindlichen Wohneinheiten nicht beeinflusst sind. So bleibt das modulare Gebäude weitgehendst bewohnbar, und zwar obwohl ein Legionellen-Fall in einer der Wohneinheiten des Gebäudes vorliegt.

Die Beschränkung der Obergrenze des Warmwassers von 3 Litern hat weiterhin den Vorteil, dass bei einem Kreislauf in dieser Größe auf Zirkulationsleitungen verzichtet werden kann.

Besonders bevorzugt ist zumindest eines der Baukonstruktionsmodule als Küche ausgebildet oder weist eine Küche auf. Dabei sind vorzugsweise sämtliche elektrische Anschlüsse zwischen der modularen Wohneinheit und dem restlichen modularen Gebäude gemeinsam zentral an dem als Küche ausgebildeten bzw. die Küche aufweisenden Baukonstruktionsmodul ausgebildet.

Hierdurch lässt sich der Anschluss der modularen Wohneinheiten deutlich vereinfachen.

Bei einer vorteilhaften Weiterbildung sind sämtliche elektrischen Anschlüsse an einer gemeinsamen Wand, insbesondere Randwand und prädestinierte Innenwand, des als Küche ausgebildeten bzw. die Küche aufweisenden Baukonstruktionsmoduls ausgebildet. Somit können die obigen Vorteile weiter verstärkt werden.

Mit anderen Worten findet sich somit kein elektrischer Anschluss zwischen der modularen Wohneinheit und dem restlichen modularen Gebäude, das bedeutet den anderen modularen Wohneinheiten, außerhalb des entsprechenden Baukonstruktionsmoduls bzw. außerhalb der entsprechenden gemeinsamen Wand.

Weiterhin vorzugsweise ist zumindest eines der Baukonstruktionsmodule als Badezimmer ausgebildet oder weist ein Badezimmer auf. Dabei sind sämtliche Wasseranschlüsse der modularen Wohneinheit zum modularen Gebäude vorzugsweise gemeinsam zentral an dem als Badezimmer ausgebildeten oder das Badezimmer aufweisenden Baukonstruktionsmodul ausgebildet.

Hier ergibt sich der gleiche Vorteil wie bei den zentralisierten elektrischen Anschlüssen in der Küche. So kann die Montage bzw. der Aufbau des modularen Gebäudes deutlich vereinfacht und beschleunigt werden. Auch sinkt die Fehleranfälligkeit bei der Montage stark, da sämtliche elektrischen Anschlüsse bzw. Wasseranschlüsse zentral an einem gemeinsamen Ort untergebracht sind.

Bei einer vorteilhaften Weiterbildung hiervon sind sämtliche Wasseranschlüsse an einer gemeinsamen Wand, insbesondere Randwand und prädestinierte Innenwand, des als Badezimmer ausgebildeten bzw. das Badezimmer aufweisenden Baukonstruktionsmoduls ausgebildet. Auch hier lassen sich die obigen Vorteile weiter verstärken.

In einem besonders bevorzugten Beispiel weist die modulare Wohneinheit somit eine Wand, an der sämtliche elektrischen Anschlüsse angeordnet sind, und eine vorzugsweise andere Wand auf, an der sämtliche Wasseranschlüsse angebracht sind.

Besondere Vorteile können auch erreicht werden, wenn diese Wände später im modularen Gebäude angrenzend an Hohlräume ausgebildet sind. Weitere Vorteile ergeben sich auch, wenn solche Wände mit Wasseranschlüssen an gemeinsame Hohlräume angrenzen und/oder solche Wände mit elektrischen Anschlüssen an gemeinsame Hohlräume angrenzen.

Ferner wird die Aufgabe mittels eines modularen Gebäudes, insbesondere Ziegelgebäudes gelöst.

Das modulare Gebäude weist vorzugsweise mindestens zwei Stockwerke auf. Besonders bevorzugt weist das modulare Gebäude 3 bis 7 Stockwerke auf. Dabei sind mehrere Baukonstruktionsmodule, insbesondere der vorab beschriebenen Baukonstruktionsmodule, und/oder mehrere modulare Wohneinheiten, insbesondere der vorab beschriebenen modularen Wohneinheiten, in einem gemeinsamen Stockwerk angeordnet. Allerdings kann es sich grundsätzlich auch um andere Baukonstruktionsmodule bzw. andere modulare Wohneinheiten handeln, so dass in einem breiten Verständnis mehrere beliebige Baukonstruktionsmodule oder mehrere beliebige modulare Wohneinheiten in einem gemeinsamen Stockwerk angeordnet sind. Dabei sind zumindest einige der mehreren Baukonstruktionsmodule und/oder einige der mehreren modularen Wohneinheiten mit einem Abstand a von mindestens 10 cm, vorzugsweise mindestens 30 cm, besonders bevorzugt etwa 40 cm, voneinander beabstandet angeordnet.

Zum Bau mehrstöckiger Gebäude sind die Baukonstruktionsmodule insbesondere stapelbar ausgebildet, wobei die vertikale Verbindung zwischen den Baukonstruktionsmodulen beispielsweise über Dorne und Hüllrohre und/oder über Mörtelpads erfolgen kann.

Unabhängig von der konkreten Ausgestaltung der Baukonstruktionsmodule bzw. der modularen Wohneinheiten, die - wie bereits vorab beschrieben - eine der vorab beschriebenen Ausgestaltungen annehmen können, ergeben sich hier weitere Vorteile, die einer eigenständigen erfinderischen Idee folgen. So ermöglicht der Abstand zwischen den Baukonstruktionsmodulen bzw. den modularen Wohneinheiten innerhalb des modularen Gebäudes nämlich eine einfache und zuverlässige Montage und Anschluss von Wasseranschlüssen und elektrischen Anschlüssen. Vereinfacht führt der Abstand zwischen den Baukonstruktionsmodulen nämlich zu einem Schacht bzw. Hohlraum im modularen Gebäude. Der Schacht erhöht die Zugänglichkeit der Anschlüsse.

Vorzugsweise ist die Wand, an der sämtliche elektrischen Anschlüsse eines als Küche ausgebildeten bzw. eine Küche aufweisenden Baukonstruktionsmoduls ausgebildet sind, und/oder die Wand, an der sämtliche Wasseranschlüsse des als Badezimmer ausgebildeten bzw. ein Badezimmer aufweisenden Baukonstruktionsmoduls ausgebildet sind, zu dem Hohlraum hin angeordnet. Das bedeutet, dass die entsprechenden Wände an den Hohlraum grenzend angeordnet sind.

Hierdurch ergibt sich also ein Zugang zu den elektrischen Anschlüssen bzw. Wasseranschlüssen.

### Kurze Beschreibung der Zeichnungen

Die oben beschriebenen, unterschiedlichen und beispielhaften Merkmale können erfindungsgemäß miteinander kombiniert werden, soweit dies technisch sinnvoll und geeignet ist. Weitere Merkmale, Vorteile und Ausführungsformen der Erfindung ergeben sich aus der nachfolgenden Beschreibung von Ausführungsbeispielen und anhand der Figuren.

Die zur Erläuterung der Ausführungsbeispiele verwendeten Figuren zeigen:
- Fig. 1: eine schematische Darstellung eines modularen Gebäudes;
- Fig. 2: das in Fig. 1 gezeigte modulare Gebäude mit markierten Baukonstruktionsmodulen
- Fig. 3: eine schematische Ansicht einer Beton-Bodenplatte, wie sie beispielsweise bei dem in Fig. 1 und Fig. 2 dargestellten modularen Gebäude verwendet werden kann;
- Fig. 4: ein Baukonstruktionsmodul für ein modulares Gebäude gemäß der vorliegenden Erfindung, wie es bei dem in Fig. 1 und Fig. 2 gezeigten modularen Gebäude verwendet werden kann;
- Fig. 5: eine schematische Darstellung eines Beton-Ringankers, wie er bei dem in Fig. 4 gezeigten Baukonstruktionsmodul verwendet werden kann;
- Fig. 6: eine weitere schematische Darstellung des in Fig. 5 gezeigten Beton-Ringankers;

### Wege zur Ausführung der Erfindung

In Fig. 1 und Fig. 2 ist ein modulares Gebäude 200 gezeigt. Insbesondere handelt es sich bei dem modularen Gebäude 200 um ein Ziegelgebäude 200a. Fig. 1 zeigt hierbei eine Draufsicht, so dass ein Stockwerk, insbesondere das Erdgeschoss, des modularen Gebäudes 200 erkennbar ist. Das modulare Gebäude 200 weist ein modulares Treppenhaus 300 auf, das das Erdgeschoss mit den anderen Stockwerken verbindet. Zur besseren Übersichtlichkeit werden in Fig. 1 und Fig. 2 unterschiedliche Bezugsziffern eingesetzt, um unterschiedliche Aspekte zu beschreiben. Dabei sind in Fig. 2 insbesondere die einzelnen Baukonstruktionsmodule 100 dargestellt.

Von dem modularen Treppenhaus 300 sind drei Wohneinheiten 210, 220, 230 jeweils über eine eigene Wohnungstür 301 erreichbar. Dies ist jedoch nur exemplarisch, es können auch mehr oder weniger Wohneinheiten im Erdgeschoss angeordnet sein.

Die erste Wohneinheit 210 weist eine Wohnküche 211, ein Schlafzimmer 212 und ein Badezimmer 213 auf. Bei der ersten Wohneinheit 210 handelt es sich somit um eine 2-Zimmerwohnung. Dabei besteht die erste Wohneinheit 210, wie in Fig. 2 erkennbar, vorzugsweise aus zwei einzelnen Baukonstruktionsmodulen 100a, 100b, wobei ein erstes Baukonstruktionsmodul 100a die Wohnküche 211 ausbildet und ein zweites Baukonstruktionsmodul 100b das Schlafzimmer 212 und das Badezimmer 213 ausbildet. Die beiden Baukonstruktionsmodule 100a, 100b sind vorzugsweise gleich groß ausgebildet.

Zwischen dem Badezimmer 213 und dem Schlafzimmer 212 ist zur besseren Abtrennung der Räumlichkeiten ein Flur 214 vorgesehen.

Die zweite Wohneinheit 220 weist ein Wohnzimmer 221, zwei Schlafzimmer 222, ein Badezimmer 223, drei Balkone 225 und eine Küche 226 auf. Die zweite Wohneinheit 220 ist also als 3-Zimmerwohnung ausgebildet. Dabei besteht die zweite Wohneinheit 220, wie in Fig. 2 erkennbar, exemplarisch aus drei Baukonstruktionsmodulen 100c, 100d und 100e. In einem ersten Baukonstruktionsmodul 100e sind die Küche 226 und ein erstes Schlafzimmer 227 ausgebildet. In einem zweiten Baukonstruktionsmodul 100d ist das Wohnzimmer 221 ausgebildet und in einem dritten Baukonstruktionsmodul 100c ist das zweite Schlafzimmer 222 und das Badezimmer 223 ausgebildet. Auch hier können das Schlafzimmer 222 und das Badezimmer 223 durch einen Flur 224 verbunden sein.

Die dritte Wohneinheit 230 weist ein Wohnzimmer 231, drei Schlafzimmer 232, zwei Badezimmer 233, zwei Balkone 235 und eine Küche 236 auf. Die dritte Wohneinheit 230 ist somit als 4-Zimmerwohnung mit zwei Badezimmern 233 ausgebildet.

Die dritte Wohneinheit 230 besteht exemplarisch aus vier Baukonstruktionsmodulen 100f, 110g, 100h und 100i. Dabei sind in einem ersten Baukonstruktionsmodul 100g ein Badezimmer 233 und ein Schlafzimmer 232 ausgebildet. In einem zweiten Baukonstruktionsmodul 100h sind ein weiteres Badezimmer 233 und ein weiteres Schlafzimmer 232 ausgebildet. In einem weiteren Baukonstruktionsmodul 100i ist das Wohnzimmer 231 ausgebildet und in einem weiteren Baukonstruktionsmodul 100f ist die Küche 236 und ein weiteres Schlafzimmer 232 ausgebildet.

Zusammengefasst lassen sich also über eine Verbindung mehrerer Baukonstruktionsmodule 100 unterschiedlich große Wohneinheiten konstruieren. Die in Fig. 1 und Fig. 2 gezeigte Aufteilung ist hier jedoch nicht einschränkend, sondern exemplarisch zu verstehen. Je nach Anwendung können dann mehrere Baukonstruktionsmodule wie in Fig. 1 und Fig. 2 zu einer Einheit zusammengefasst werden. So sind beispielsweise variable Einheitsgröße, insbesondere Wohneinheitsgrößen von 44 m² bis 88 m² denkbar.

Jedes der einzelnen Module, also die einzelnen Baukonstruktionsmodule 100a-i und das als Treppenraum ausgebildete Baukonstruktionsmodul 100j, wird in einer Fabrik vorgefertigt und ist dann mittels eines Nutzfahrzeugs zum Bauort transportierbar. Auch wenn es sich bei dem in Fig. 1 und Fig. 2 gezeigten modularen Gebäude 200 um ein Wohngebäude handelt, ist die modulare Bauweise auch auf Hotels, Krankenhäuser, Altersheime, Pflegeheime, Bürogebäude, Obdachlosenheime oder Unterkünfte für Asylbewerber und Migranten übertragbar.

Vorzugsweise werden die einzelnen Baukonstruktionsmodule 100 zumindest im Wesentlichen vollständig ausgestattet zum Bauort transportiert. Das bedeutet, dass diese vorab in einer Fabrik ausgestattet und dann verladen und zum Verwendungsort transportiert werden. Übertragen auf ein Baukonstruktionsmodul 100a, 100e, 100f mit einer Küche bedeutet dies, dass sämtliche nötige Leitungen und vorzugsweise auch direkt die Küche vor dem Transport im Baukonstruktionsmodul 100a, 100e, 100f verbaut sind. Entsprechend gilt für ein Badezimmer bzw. ein das Badezimmer aufweisendes Baukonstruktionsmodul 100b, 100c, 100g, 100h, dass das Badezimmer beispielsweise mit einer Badewanne, einer Dusche, Waschbecken, einer Toilette und einem Bidet vollständig ausgestattet ausgebildet ist. Außerdem wäre es denkbar, dass die Baukonstruktionsmodule 100 bereits mit entsprechenden Möbeln ausgestattet transportiert werden.

Die in Fig. 1 gezeigten Wohneinheiten 210, 220 und 230 weisen jeweils zur Warmwasserversorgung einen eigenen - nicht dargestellten - Warmwasserkreislauf auf. Dieser eigene Warmwasserkreislauf ist jeweils abgekapselt ausgebildet, so dass die Warmwasserkreisläufe der einzelnen modularen Wohneinheiten 210, 220 und 230 nicht miteinander verbunden sind. Weiterhin führen die einzelnen Warmwasserkreisläufe jeweils weniger als 3 Liter Wasser.

Wie in Fig. 2 erkennbar, sind einzelne Baukonstruktionsmodule 100 mit einem Abstand a voneinander beabstandet angeordnet. Mit anderen Worten ergibt sich zwischen diesen Baukonstruktionsmodulen 100 ein Hohlraum bzw. Schacht. Der Abstand a kann hierbei beispielsweise 40 cm betragen.

Beispielsweise ist zwischen dem Baukonstruktionsmodul 100b und 100c, zwischen dem Baukonstruktionsmodul 100a und 100d, zwischen dem Baukonstruktionsmodul 100j und 100e, zwischen dem Baukonstruktionsmodul 100i und 100f, und zwischen dem Baukonstruktionsmodul 100h und 100g ein entsprechender Abstand a ausgebildet. Ebenso ist beispielsweise zwischen dem Baukonstruktionsmodul 100f und 100e ein entsprechender Abstand a ausgebildet.

Auch wenn dies in Fig. 1 und 2 nicht zu erkennen ist, sind beispielsweise sämtliche elektrischen Anschlüsse der Küche 236 und sämtliche elektrischen Anschlüsse der Küche 226 zu dem zwischen den beiden Baukonstruktionsmodulen 100f und 100e von dem Abstand a gebildeten Hohlraum hin ausgebildet. Dabei weist die Küche 236 vorzugsweise sämtliche elektrischen Anschlüsse der gesamten dritten modularen Wohneinheit 230 auf. Weiterhin sind vorzugsweise sämtliche elektrischen Anschlüsse an einer gemeinsamen Wand 120a der Küche 236 bzw. des zugehörigen Baukonstruktionsmoduls 100f ausgebildet. Dabei handelt es sich bei der Wand 120a des Baukonstruktionsmoduls 100f also um die an den Hohlraum angrenzende Wand 120a.

Das gilt ebenfalls für die Küche 226 der zweiten modularen Wohneinheit 220 im Baukonstruktionsmodul 100e und die Küche 211 im Baukonstruktionsmodul 100a der ersten modularen Wohneinheit 210. Außerdem ergibt sich weiterhin vorteilhaft, dass die beiden Wände 120a und 120b, in denen sämtliche elektrischen Anschlüsse der einzelnen Wohneinheiten 220 bzw. 230 angeordnet sind, aneinander angrenzend ausgebildet sind.

Unabhängig davon sind vorzugsweise sämtliche Wasseranschlüsse der einzelnen modularen Wohneinheiten 210, 220 und 230 gemeinsam zentral jeweils an einem bzw. dem als Badezimmer ausgebildeten Baukonstruktionsmodul 100b, 100c, 100g, 100h ausgebildet. Auf die erste modulare Wohneinheit 210 bezogen bedeutet dies, dass sämtliche Wasseranschlüsse der modularen Wohneinheit 210 an einer Wand 120c des Badezimmers 213 angeordnet sind. Insbesondere handelt es sich bei dieser Wand 120c um die Wand 120c, die an den Abstand a angrenzt. Das Gleiche gilt auch für die zweite modulare Wohneinheit 220 und dort für das Badezimmer 223. Auch hier sind das Badezimmer 223 und das Badezimmer 213 aneinander angrenzend mit dem Abstand a beabstandet zueinander. Somit kann also wieder ein gemeinsamer Hohlraum als Versorgungsschacht verwendet werden. Ebenso ist dies auf die beiden Badezimmer 233 der dritten modularen Wohneinheit 230 entsprechend übertragbar.

Wie in Fig. 2 zu erkennen, sind zwischen den einzelnen Baukonstruktionsmodulen 100 Durchgänge angeordnet. Beispielsweise ist ein Durchgang 237 zwischen dem Baukonstruktionsmodul 100e und dem Baukonstruktionsmodul 100f angeordnet, der den Abstand a überspannt.

Fig. 3 zeigt eine Ansicht, genauer Draufsicht, einer Beton-Bodenplatte 110, wie sie als Basis jedes der in Fig. 1 gezeigten Baukonstruktionsmodule 100 verwendet werden kann.

Die Beton-Bodenplatte 110 weist eine rechteckige Grundfläche auf. Entsprechend weist die Beton-Bodenplatte 110 vier Seiten auf, wobei die gegenüberliegenden Seiten jeweils gleich lang und parallel zueinander ausgebildet sind. In Fig. 3 sind zwei gegenüberliegende Seiten mit der Bezugsziffer 115 gekennzeichnet, wobei es sich hierbei um die Längsseiten 115 der Beton-Bodenplatte 110 handelt.

An den beiden Längsseiten 115 sind Aufhängeelemente 111 ausgebildet. Dabei sind die Aufhängeelemente 111 insbesondere als Stäbe ausgebildet und verlaufen parallel an den Längsseiten 115. In Fig. 3 ist an den Längsseiten 115 jeweils ein Aufhängeelement 111 dargestellt, wobei auch mehrere Aufhängeelemente 111 denkbar wären.

Die Beton-Bodenplatte 110 weist für jedes Aufhängeelement 111 Aufhängebereiche 113 auf, wobei hier der Einfachheit halber nur einer der Aufhängebereiche 113 mit Bezugszeichen dargestellt ist. Obwohl in der Fig. 3 für jedes der Aufhängeelemente 111 genau drei Aufhängebereiche 113 dargestellt sind, können einem Aufhängeelement 111 auch mehr oder weniger Aufhängebereiche 113 zugeordnet sein.

Die Aufhängebereiche 113 sind Bereiche, an denen das zugehörige Aufhängeelement 111 freiliegt, so dass ein Hebezeug an dem Aufhängeelement 111 befestigbar ist. So kann die Beton-Bodenplatte 110 sicher angehoben werden. Beispielsweise handelt es sich bei den Aufhängebereichen 113 um Aussparungen.

Wie ebenfalls in Fig. 3 zu erkennen, weist die Beton-Bodenplatte 110 einen Boden 114 auf, der zumindest im Wesentlichen plattenförmig ausgebildet. Ferner weist die Beton-Bodenplatte 110 an ihren Seiten einen Randbereich 112 auf. Der Randbereich 112 erstreckt sich an allen Seiten, also an den Längsseiten 115 und den Querseiten, von dem Boden 114 vertikal nach oben, was insbesondere auch in Fig. 4 gut zu erkennen ist. Ferner erstreckt sich der Randbereich 112 parallel zu den Seiten, also den Längsseiten 115 und Querseiten, der Beton-Bodenplatte 110, so dass die Beton-Bodenplatte 110 zumindest im Wesentlichen wannenförmig ausgebildet ist. Dabei umgibt der Randbereich 112 einen wannenförmigen Innenraum der Beton-Bodenplatte 110. Auch dies ist insbesondere in Fig. 4 besonders deutlich zu erkennen.

Fig. 4 zeigt ein Baukonstruktionsmodul 100, das neben der Beton-Bodenplatte 110 bereits Wände 120 aufweist. Dabei ist das in Fig. 4 gezeigte Baukonstruktionsmodul 100 in einer Innenansicht gezeigt, so dass von vier paarweise gegenüberliegenden Wänden 120 nur drei der Wände 120 erkennbar sind. Die Wände 120 sind aus Ziegeln 121 ausgebildet und erstrecken sich vertikal von der Beton-Bodenplatte 110 nach oben. Insbesondere sind die Wände 120 auf dem Randbereich 112 der Beton-Bodenplatte 110 angeordnet. Der Randbereich 112 ist also an einem unteren Bereich 124 der vier Wände 120 angeordnet und verbindet die vier Wände 120 durchgehend.

An einem oberen Bereich 123 der vier Wände 120 ist ein Ringanker 130 angeordnet, der die vier Wände 120 verbindet.

Die in Fig. 4 gezeigten Wände 120 werden somit durch den Randbereich 112 und den Ringanker 130 vertikal begrenzt.

In der linken Wand 120 ist ein Durchgang 122 ausgebildet. Bei dem Durchgang 122 kann es sich grundsätzlich um einen Teil eines Durchgangs innerhalb einer Wohneinheit handeln, der beispielsweise an einen Abstand a angrenzt.

Das in Fig. 4 dargestellte Baukonstruktionsmodul 100 ist ein Zwischenprodukt. Zwar könnte das Baukonstruktionsmodul 100 in der gezeigten Form vorgefertigt auf eine Baustelle transportiert werden, allerdings wird das Baukonstruktionsmodul 100 vorzugsweise innerhalb einer Fabrik weiter, insbesondere fertig ausgebaut. So kann es, wie bereits vorab beschrieben, als vollständig oder zumindest im Wesentlichen vollständig ausgerüstetes Baukonstruktionsmodul 100 auf die Baustelle transportiert werden.

In Fig. 5 und Fig. 6 sind Detailansichten des in Fig. 4 verwendeten Ringankers 130 gezeigt. Dabei zeigt Fig. 5 eine Draufsicht auf den Ringanker 130 von oben und Fig. 6 zeigt eine gestauchte Seitenansicht auf eine Längsseite des Ringankers 130.

Der in Fig. 5 gezeigte Ringanker 130 ist mehrstückig ausgebildet. Dabei ist der Ringanker 130 aus zwei Längselementen 131 und zwei Querelementen 132 ausgebildet. Die Längselemente 131 und Querelemente 132 liegen sich jeweils paarweise gegenüber. An den Enden sind die Längselemente 131 und die Querelemente 132 miteinander verbunden, so dass diese einen viereckigen, insbesondere rechteckigen, Ring ausbilden.

Dabei ist in Fig. 6 genauer zu erkennen, wie die einzelnen Einzelelemente, also Längselemente 131 und Querelemente 132 miteinander verbunden sind. Das Längselement 131 weist an seinen Endbereichen jeweils eine Aussparung 131a auf. Die Querelemente 132 weisen komplementär gebildete Aussparungen auf, so dass diese, wie in Fig. 6 zu erkennen, auf die Längselemente 131 aufgesetzt werden können. Zur sichereren Verbindung weist das Längselement 131 vorstehende Elemente 134, beispielsweise Dornen auf, die sich von dem Längselement 131 nach oben erstrecken. Wie in Fig. 6 gezeigt, sind diese vorzugsweise an der Aussparung 131a ausgebildet.

Die Querelemente 132 weisen komplementär hierzu aufnehmende Elemente 133, vorzugsweise Hüllrohre, auf. Die aufnehmenden Elemente 133 können dann auf die vorstehenden Elemente 134 aufgesetzt werden. Ein Vorteil, der sich bei der Verwendung von durchgehenden Rohren, beispielsweise Hüllrohren, als aufnehmende Elemente 133 ergibt, ist, dass von oben Beton in das aufnehmende Elemente 133 bzw. das Hüllrohr geschüttet werden kann. Hierdurch wird das in dem aufnehmenden Element 133 angeordnete vorstehende Element 134 von Beton umhüllt und gehalten.

Besonders bevorzugt erstrecken sich die Dornen 134 nicht lediglich vertikal nach oben aus dem Längselement 131, sondern erstrecken sich auch horizontal in das Längselement 131 hinein.

Der in Fig. 5 gezeigte Ringanker 130 weist in seinen Verbindungsbereichen exemplarisch jeweils zwei aufnehmende Elemente 133 und zwei vorstehende Elemente 134 auf. Dabei sind die vorstehenden Elemente 134 auch unabhängig von ihrer Anzahl vorzugsweise an einem Ende des Längselements 132 parallel zur Erstreckungsrichtung des Längselements 132 ausgerichtet und an dem anderen Ende des Längselements 132 senkrecht zur Erstreckungsrichtung des Längselements 132 ausgerichtet.

Der in Fig. 5 gezeigte Ringanker 130 wird somit dadurch hergestellt, dass die Querelemente 132 auf die Längselemente 131 aufgesetzt werden, wobei durch die vorstehenden Elemente 134 und aufnehmenden Elemente 133 ein Formschluss erreicht wird. Das Vergießen mit Beton sorgt dann für einen zusätzlichen Stoffschluss zwischen den Elementen 133 und 134.

In Fig. 5 sind die Einzelelemente, also Längselemente 131 und Querelemente 132, gleich breit dargestellt. Dabei ist die Breite der Längselemente 131 mit b1 und die Breite der Querelemente 132 mit b2 gekennzeichnet.

Vorzugsweise sind die Einzelelemente jedoch nicht gleich breit ausgebildet. Beispielsweise kann zumindest eines der Einzelelemente, insbesondere ein Querelement 132, und/oder ein Längselement 131, eine größere Breite als die anderen Einzelelemente aufweisen. Besonders bevorzugt weisen die Einzelelemente, die beim Baukonstruktionsmodul 100 im verbauten Zustand eine Außenwand des modularen Gebäudes 200 bilden, eine größere Breite als solche auf, die Innenwände ausbilden.

Weiterhin beispielsweise weisen solche Einzelelemente mit größerer Breite eine Breite zwischen 28 cm und 32 cm, vorzugsweise etwa 30,5 cm auf. Weiterhin beispielsweise weisen solche Einzelelemente, die als schmalere Einzelelemente ausgebildet sind, eine Breite zwischen 15 cm und 20 cm, vorzugsweise in etwa 17,5 cm auf. Bei der Breite handelt es sich um eine Dimension in Richtung der Wandstärke der Wände 120.

Weiterhin kann der Ringanker 130 zumindest ein, vorzugsweise mehrere Dämmelemente 135 aufweisen. Die Dämmelemente 135 sind vorzugsweise außen in einer Breitenrichtung an den Einzelelementen angeordnet. Dabei ist in Fig. 5 ein einzelnes exemplarisches Dämmelement 135 an dem unteren Querelement 132 ausgebildet. Dies ist jedoch lediglich beispielhaft zu verstehen. Beispielsweise können an mehreren, insbesondere allen oder zumindest drei der Einzelelemente, entsprechende Dämmelemente 135 angeordnet sein. Die Dämmelemente 135 weisen vorzugsweise eine Breite b3 von 8 cm - 15 cm, vorzugsweise 12 cm auf.

Besonders bevorzugt sind solche Einzelelemente mit einem entsprechenden Dämmelement 135 ausgebildet, die im eingebauten Zustand des Baukonstruktionsmoduls 100 als Außenwand des modularen Gebäudes 200 und/oder als äußere Wand einer aus mehreren Baukonstruktionsmodulen 100 gebildeten modularen Wohneinheit 210, 220, 230 darstellen. Mit anderen Worten sind solche Einzelelemente, die innerhalb einer modularen Wohneinheit 210, 220, 203 ausgebildet sind, ohne Dämmelement 135 ausgebildet.

Der in Fig. 5 und Fig. 6 gezeigte Ringanker 130 ist vorzugsweise aus Beton, insbesondere aus Stahlbeton, ausgebildet.

Ganz allgemein und auch unabhängig von den in den Figuren gezeigten Ausführungsformen kann die Verbindung zwischen den Wänden 120 und dem Ringanker 130 formschlüssig, kraftschlüssig und/oder stoffschlüssig erfolgen. Vorzugsweise erfolgt die Verbindung zumindest bereichsweise stoffschlüssig. Besonders bevorzugt kann die Verbindung mittels einer Mörtelschicht, insbesondere mittels Mörtelpads, oder mittels Elastomerlager erfolgen.

Es ist festzuhalten, dass die unter Bezug auf einzelne Ausführungsformen bzw. - varianten beschriebenen Merkmale der Erfindung, wie beispielsweise Art und Ausgestaltung der einzelnen Komponenten sowie deren genaue Dimensionierung und räumliche Anordnung auch bei anderen Ausführungsformen vorhanden sein können, außer wenn es anders angegeben ist oder sich aus technischen Gründen von selbst verbietet. Von derartigen, in Kombination beschriebenen Merkmalen einzelner Ausführungsformen müssen außerdem nicht notwendigerweise alle Merkmale in einer betreffenden Ausführungsform realisiert sein.

### Bezugszeichen

- 100 (a-j): Baukonstruktionsmodul

- 110: Beton-Bodenplatte
- 111: Aufhängeelemente
- 112: Randbereich
- 113: Aufhängebereiche
- 114: Boden
- 115: Längsseiten
- 120 (a, b, c): Wand/Wände
- 121: Ziegel
- 123: oberer Bereich (der Wand 120)
- 124: unterer Bereich (der Wand 120)

- 130: Ringanker
- 131: Längselemente
- 131a: Aussparung
- 132: Querelemente
- 132a: Aussparung
- 133: aufnehmendes Element / Hüllrohr
- 134: vorstehende Element / Dorn
- 135: Dämmelemente

- 140: Schallschutzelement
- 141: Befestigungselement / Winkel
- 142: Längselement
- 143: Querelement
- 144: Hebeeinrichtung

- 200: modulares Gebäude
- 200a: Ziegelgebäude
- 210: erste modulare Wohneinheit
- 211: Wohnküche
- 212: Schlafzimmer
- 213: Badezimmer
- 214: Flur
- 220: zweite modulare Wohneinheit
- 221: Wohnzimmer
- 222: Schlafzimmer
- 223: Badezimmer
- 224: Flur
- 225: Balkon
- 226: Küche
- 227: Schlafzimmer
- 230: dritte modulare Wohneinheit
- 231: Wohnzimmer
- 232: Schlafzimmer
- 233: Badezimmer
- 235: Balkon
- 236: Küche
- 237: Durchgang (in der Wohneinheit)

- 300: modulares Treppenhaus
- 301: Wohnungstüren

- a: Abstand

## Patentansprüche

1. Baukonstruktionsmodul (100) für ein modulares Gebäude (200), insbesondere Ziegelgebäude (200a), wobei das Baukonstruktionsmodul (100) Folgendes aufweist:
eine Beton-Bodenplatte (110) mit Aufhängeelementen (111); und
vier paarweise gegenüberliegende aus Ziegeln (121) ausgebildete Wände (120), die auf der Beton-Bodenplatte (110) angeordnet sind und sich von der Beton-Bodenplatte (110) vertikal nach oben erstrecken,
**dadurch gekennzeichnet, dass**
das Baukonstruktionsmodul (100) einen Ringanker (130) aufweist, der an einem oberen Bereich (123) der vier Wände (120) angeordnet ist und die vier Wände (120), insbesondere durchgehend, verbindet,
das Baukonstruktionsmodul (100) mit den vier Wänden (120) und dem Ringanker (130) an den Aufhängeelementen (111) anhebbar ausgebildet ist, und
wobei der Betonringanker (130) modular mehrstückig aus vier miteinander verbundenen und zusammengesetzten Teilen ausgebildet ist, wobei die Teile als zwei Längselemente (131) und zwei Querelemente (132) ausgebildet sind.

2. Baukonstruktionsmodul (100) nach Anspruch 1, **dadurch gekennzeichnet, dass** der Ringanker (130) rechteckig umlaufend, insbesondere rechteckig geschlossen umlaufend, ausgebildet ist.

3. Baukonstruktionsmodul (100) nach Anspruch 1 oder 2, **dadurch gekennzeichnet, dass** die Längselemente (131) und die Querelemente (132) an ihren Enden miteinander verbunden sind.

4. Baukonstruktionsmodul (100) nach Anspruch 3, **dadurch gekennzeichnet, dass** die Längselemente (131) und die Querelemente (132) an den Enden komplementär zueinander ausgebildete Verbindungsbereiche aufweisen, so dass die Längselemente (131) und die Querelemente (132) formschlüssig verbunden ausgebildet sind.

5. Baukonstruktionsmodul (100) nach Anspruch 4, **dadurch gekennzeichnet, dass** die Längselemente (131) Aussparungen (131a) und die Querelemente (132) komplementär hierzu gebildete Aussparungen (132a) aufweisen, wobei an den Aussparungen (131a, 132a) Verbindungselemente ausgebildet sind.

6. Baukonstruktionsmodul (100) nach Anspruch 5, **dadurch gekennzeichnet, dass** an den Aussparungen (131a, 132a) vorstehende Elemente (134), insbesondere Dornen, und/oder aufnehmende Elemente (133), insbesondere Hüllrohre, ausgebildet sind.

7. Baukonstruktionsmodul (100) nach Anspruch 6, **dadurch gekennzeichnet, dass** die aufnehmenden Elemente (133) nach dem Aufnehmen der vorstehenden Elemente (134) mit Beton gefüllt sind.

8. Baukonstruktionsmodul (100) nach der vorherigen Ansprüche, **dadurch gekennzeichnet, dass** der Ringanker (130) an unterschiedlichen Seiten unterschiedliche Breiten aufweist.

9. Baukonstruktionsmodul (100) nach einem der vorherigen Ansprüche, **dadurch gekennzeichnet, dass** der Ringanker (130) aus Beton, insbesondere aus Stahlbeton, ausgebildet ist.

10. Baukonstruktionsmodul (100) nach einem der vorherigen Ansprüche, **dadurch gekennzeichnet, dass** der Ringanker (130) eine Breite (b1, b2) zwischen 15 cm und 50 cm aufweist.

11. Baukonstruktionsmodul (100) nach einem der vorherigen Ansprüche, **dadurch gekennzeichnet, dass** an dem Ringanker (130) ein Dämmelement (135) angeordnet ist, wobei das Dämmelement (135) vorzugsweise eine Breite (b3) von mindestens 10 cm, besonders bevorzugt mindestens 12 cm, aufweist.

12. Baukonstruktionsmodul (100) nach einem der vorherigen Ansprüche, **dadurch gekennzeichnet, dass** die Beton-Bodenplatte (110) wannenförmig mit einem vertikal nach oben vorstehenden Randbereich (112) ausgebildet ist, wobei der Randbereich (112) an einem unteren Bereich (124) der vier Wände (120) angeordnet ist und die vier Wände (120) durchgehend verbindet.

13. Baukonstruktionsmodul (100) nach Anspruch 12, **dadurch gekennzeichnet, dass** der Randbereich (112) und der Ringanker (130) die Wände (120) vertikal begrenzen.

14. Modulare Wohneinheit (210, 220, 230) für ein modulares Gebäude (200) aus mindestens einem, vorzugsweise einer Vielzahl von, anhebbaren Baukonstruktionsmodulen (100) gemäß einem der Ansprüche 1 bis 13,
wobei die modulare Wohneinheit (210, 220, 230) zur Warmwasserversorgung einen Warmwasserkreislauf aufweist,
wobei der Warmwasserkreislauf abgekapselt ausgebildet ist und zum Umfassen von weniger als 31 Wasser ausgebildet ist.

15. Modulares Gebäude (200), insbesondere Ziegelgebäude (200a), das vorzugsweise mindestens drei Stockwerke aufweist, wobei mehrere Baukonstruktionsmodule (100), insbesondere nach einem der Ansprüche 1 bis 13, und/oder mehrere modularen Wohneinheiten (210, 220, 230) nach Anspruch 14, in einem gemeinsamen Stockwerk angeordnet sind, wobei zumindest einige der mehreren Baukonstruktionsmodule (100) und/oder der mehreren modularen Wohneinheiten (210, 220, 230) mit einem Abstand a von mindestens 10 cm, vorzugsweise mindestens 30 cm, besonders bevorzugt etwa 40 cm, voneinander beabstandet angeordnet sind.
